# EUROPÄISCHE PATENTSCHRIFT

(11) **EP 0 445 398 B1**
(45) Veröffentlichungstag und Bekanntmachung des Hinweises auf die Patenterteilung: **03.02.1993**
(21) Anmeldenummer: 90124364.2
(22) Anmeldetag: 17.12.1990
(51) Int. Cl.: E06B 11/08

(54) **Sicherheitspersonenschleuse**
Security turnstile for the passage of people
Tourniquet de contrôle pour passages de personnes

(30) Priorität: 09.03.1990 DE 4007303
(43) Veröffentlichungstag der Anmeldung: 11.09.1991
(73) Patentinhaber: GALLENSCHÜTZ METALLBAU GmbH, D-77815 Bühl (DE)
(72) Erfinder: Gallenschütz, Thomas, W-7580 Bühl/Baden (DE); Vogel, Hermann, W-7582 Bühlertal (DE); Hochstuhl, Erwin, W-7580 Bühl 21 (DE)
(74) Vertreter: Neymeyer, Franz, Dipl.-Ing. (FH)

(56) Entgegenhaltungen:
- EP-A- 0 173 830
- DE-A- 2 731 171
- US-A- 3 795 075
- US-A- 3 978 613
- US-A- 4 358 909

## Beschreibung

Die Erfindung betrifft eine Sicherheitspersonenschleuse mit einem durch einen Durchgangssektor und einen Sperrsektor drehenden, wenigstens drei Kreuzflügel aufweisenden, wahlweise in einer oder in beiden Richtungen drehbaren Drehkreuz, das am Ende jeder Personenpassage durch einen mechanischen oder elektrischen betrieb in eine definierte Ruhestellung drehbar ist und bei der der Durchgangssektor radial von einem feststehenden Gehäuseteil begrenzt ist, der sich über einen Zentriwinkel erstreckt, welcher etwa gleich groß ist wie oder kleiner ist als der Winkelabstand zweier aufeinander folgender Kreuzflügel, wobei zur Steuerung einer die Drehung des Drehkreuzes freigebenden bzw. sperrenden Verriegelungseinrichtung, eine elektronische Steuereinheit mit peripheren Überwachungseinrichtungen vorgesehen ist, und wobei die Verriegelungseinrichtung ein mit dem Drehkreuz starr verbundenes Sperrorgan aufweist, das mit mehreren gegensinnig sperrenden beschlagflächen versehen ist, denen zwei elektromagnetisch steuerbare Sperrklinken zugeordnet sind, die jeweils eine Auslenkfläche aufweisen und die jeweils mit einer Sperrfläche in einer Drehrichtung sperrend an einer der beschlagflächen anliegen können,

Es ist bereits ein Drehkreuz mit richtungsbezogener Sperre bekannt (DE-OS 27 31 171), bei dem eine starr mit der Drehkreuzachse verbundene Sperrscheibe mit zwölf in Umfangsrichtung gleichmäßig verteilten Riegelausnehmungen vorhanden ist, der zwei achsparallel bewegliche Sperriegel als Sperrelemente zugeordnet sind, deren Betätigung durch Elektromagnete, pneumatische oder hydraulische betriebe erfolgen kann und deren Sperrichtungen einander entgegengesetzt sind. Jede Riegelausnehmung weist zwei radienparallele beschlagflächen für jeweils einen der Sperriegel auf. Die Sperriegel sind auch mit schrägen Auslenkflächen versehen, durch welche sie aus ihrer Sperrlage herausbewegt werden , wenn sich das Drehkreuz mit der Sperrscheibe entgegen der Sperrichtung des sich gerade in Sperrlage befindenden Sperriegels dreht. Mit dieser Sperreinrichtung soll lediglich erreicht werden, daß das Drehkreuz wahlweise und ggf. ferngesteuert für die eine oder andere Durchgangsrichtung passierbar gemacht und in der Gegenrichtung gesperrt werden kann. Weitere Sicherheitsmaßnahmen bzw. -vorkehrungen sind nicht vorgesehen.
Da die Sperriegel durch Schwerkraft oder durch Federkraft in Sperrstellung gehalten werden und nur mechanische Mittel vorgesehen sind, die ein beheben der Sperriegel aus der jeweiligen Sperrlage erlauben, besteht die Möglichkeit daß gleichzeitig beide Sperriegel in Sperrlage fallen und somit z.B. bei Stromausfall die Gefahr der vollständigen Sperrung in beiden Richtungen, was bei Sicherheitspersonenschleusen der gattungsgemäßen Art nicht zulässig ist

Andere Sperrvorrichtungen für Drehkreuze, die ebenfalls Sperrscheiben mit einer Vielzahl von Sperrzähnen und zwei einander entgegengerichtete Sperrklinken aufweisen, sind aus den US-PSen 3 978 613 und 3 795 075 bekannt. Bei dem Drehkreuz der US-PS 3 978 613 ist die Sperrscheibe mit zwölf Sperrfingern versehen, die jeweils zwei beschlagflächen, nämlich eine linkssperrende und eine rechtsperrende Anschlagfläche auf, denen jeweils individuell steuerbare Sperrklinken zugeordnet sind. Die Sperrscheibe des Drehkreuzes der US-PS 3 795 075 hat auf ihrem Umfang fünfzehn Sperrzähne mit ebenfalls jeweils zwei Sperrflächen, den auch zwei getrennt betätigbare Sperrklinken zugeordnet sind. In beiden fällen ist das Drehkreuz jeweils nur in einer vorbestimmten Richtung passierbar und in der jeweils anderen Richtung gesperrt. Außerdem können auch hier gleichzeitig beide Sperrklinken in Sperrlage fallen und das Drehkreuz gleichzeitig für beide Drehrichtungen blockieren.

Bei einer anderen bekannten Vorrichtung zur Ver- und Entriegelung von Drehkreuzen mit lotrechter Drehachse (EP -A -0 173 830) weist die drehsicher auf der Achse befestigte Sperrscheibe mit lediglich acht radialen Sperrschlitzen versehen, in welche die Sperrnasen von doppelarmigen Sperrklinken einfallen können, die um horizontale, d.h. parallel zur Ebene der Sperrscheibe verlaufende Lagerachsen schwenkbar und auch mit Auslenkflächen versehen sind. Die Wirkungsweise dieser Sperrvorrichtung ist die gleiche wie bei der vorstehend beschriebenen, ebenfalls bekannten Sperrvorrichtung, sodaß auch diese Ver- und Entriegelungsvorrichtung für eine Sicherheitspersonenschleuse des gattungsgemäßen Art ebenfalls nicht infrage kommt.

Drehkreuze unterscheiden sich bekanntlich von Drehtüren dadurch, daß sie keine vollflächigen Türflügelblätter aufweisen, sondern Kreuzflügel die aus mehreren jeweils in einer Ebene übereinander angeordneten stabförmigen oder plattenförmigen Elementen bestehen, die jeweils einen vertikalen Abstand voneinander aufweisen, so daß sie durch ein feststehendes, den Sperrsektor begrenzendes Sperrgitter hindurchdrehen können.
Die Kreuzflügel können dabei manuell oder aber motorisch angetrieben sein. In jedem fall aber ist gefordert, daß die Kreuzflügel nach einer Passage in eine definierte Ausgangsposition fahren und dort arretiert werden.

Um solche Drehkreuze als Sicherheitspersonenschleuse verwenden zu können, ist es erforderlich, außer einer elektrischen oder elektronischen Steuereinheit mit peripheren Überwachungseinrichtungen, wie z. B. Kartenlesern, Raumsensoren und dgl., eine Verriegelungseinrichtung mit elektrisch steuerbaren Sperrgliedern vorzusehen, mit der es, wie bekannt, möglich ist, das Drehkreuz wahlweise in der einen und/oder in der anderen Drehrichtung in bestimmten Winkelstellungen gegen Drehung zu sperren, wobei gleichzeitig sichergestellt sein soll, daß die Drehsperrung jeweils nur in einer Richtung wirksam ist und dabei das Drehkreuz in jeweils entgegengesetzter Richtung wieder in seine Ausgangsposition zurückgedreht werden kann. Außerdem muß es je nach Anwendungsfall möglich sein, der Verriegelungseinrichtung bei Stromausfall ein ganz bestimmtes Verhalten zuzuweisen, so daß das Drehkreuz beispielsweise in beiden Richtungen frei drehbar oder gesperrt oder in nur einer Richtung gesperrt wird. In jedem fall muß gewährleistet sein, daß eine sich im Durchgangssektor befindende Person durch die Drehsperrung des Drehkreuzes nicht eingesperrt werden kann.

Die der Erfindung zugrunde liegende Aufgabe besteht darin, mit möglichst einfachen und leicht installierbaren Teilen für eine Sicherheitspersonenschleuse der eingangs genannten Art eine Verriegelungseinrichtung zu schaffen, die mit Hilfe elektronischer Sensoren und einer elektronischen Steuereinrichtung so gesteuert werden kann, daß unberechtigte Personen den Durchgangssektor zwar von beiden Seiten her betreten, diesen aber weder in der einen noch in der anderen ebenfalls möglichen Durchgangsrichtung nicht passieren können und bei der sichergestellt ist, daß diese Personen den betretenen Durchgangssektor jederzeit wieder in Rückwärtsrichtung verlassen können und selbst bei Stromausfall oder anderen Störursachen nicht eingesperrt werden können.

Gelöst wird diese Aufgabe erfindungsgemäß dadurch, da das Sperrorgan das mit einer der Anzahl der Kreuzflügel des Drehkreuzes entsprechenden Anzahl von Sperrnocken mit jeweils zwei in entgegengesetzten Richtungen wirksamen linken und rechten beschlagflächen versehen ist,
- daß die außerhalb der Umlaufbahn und/oder außerhalb der Drehebene der Sperrnocken gelagerten Sperrklinken so angeordnet sind, daß ihre Sperrflächen in ihrer jeweiligen Sperrposition in Bezug auf die Drehkreuzachse einen Sperrwinkelabstand voneinander haben, der größer ist als der Winkelabstand der bezüglich ihrer Sperrichtung einander entgegengesetzten beschlagflächen der beiden den Sperrelementen jeweils am nächsten stehenden Sperrnocken und
- daß dieser Sperrwinkelabstand sowie der Winkelabstand der beschlagflächen der Sperrnocken und der Zentriwinkel des Gehäuseteils so aufeinander abgestimmt sind, daß jeweils in der durch ein Sperrelement in der einen oder anderen Durchgangsrichtung verursachten Sperrstellung des Drehkreuzes zwischen der jeweils ausgangsseitigen Begrenzungskante des Gehäuseteils und dem jeweils benachbarten Kreuzflügel, der den Durchgangssektor gerade passiert hat, jeweils ein Türspalt von maximal 130 mm Breite entstehen kann.

Mit einer solchen Verriegelungseinrichtung, die lediglich zwei voneinander unabhängige Elektromagnete und zwei Sperrklinken benötigt, ist es möglich, jedem Drehkreuz die Funktion einer Sicherheitspersonenschleuse zu geben und die vorstehend genannten Bedingungen zu erfüllen. Dabei ist auch ohne weiteres möglich, für die Betätigung der Sperrelemente elektromagnetisch gesteuerte, pneumatisch oder hydraulisch arbeitende Antriebe vorzusehen, was insbesondere dann von Vorteil sein kann, wenn große Betätigungskräfte erforderlich sind. Es lassen sich auch ohne weiteres mit den gleichen Teilen durch deren unterschiedliche Anordnungen unterschiedliche Betriebsarten insbesondere bezüglich des Sperrverhaltens im stromlosen Zustand erzielen.

Wenn es grundsätzlich auch möglich ist, die Sperrelemente durch entsprechende Ansteuerung der Ihnen zugeordneten Elektromagnete jeweils so in und außer Sperrlage zu bringen, daß nicht beide gleichzeitig wirksam werden können, ist zudem der Vorteil gewährleistet, daß auch bei einem Versagen der Elektromagnete und insbesondere bei Stromausfall die Einhaltung dieser Bedingung sichergestellt ist, indem auf mechanische Weise verhindert wird, daß beide Sperrelemente gleichzeitig in Sperrlage fallen und wirksam werden können. Dadurch wird sichergestellt, daß das Drehkreuz aus jeder Sperrstellung soweit entgegen der Sperrichtung gedreht werden kann, daß eine sich im Durchgangssektor befindende Person diesen wieder verlassen und nicht eingesperrt werden kann.
Zugleich stellt diese Sperrvorrichtung sicher, daß die Passage einer unberechtigten Person in beiden Richtungen verhindert wird, weil der in den Sperrstellungen des Drehkreuzes jeweils ausgangsseitig vorhandene Türspalt ein Austreten aus dem Durchgangssektor ebensowenig zuläßt wie ein Eintreten in diesen. Dabei ist die die angegebene maximale Größe des möglicherweise entstehenden Türspalts von 130 mm nur als Richtwert zu verstehen.

Bei einem Drehkreuz mit einem anderen Durchmesser kann die in Anspruch 2 angegebene Winkeldifferenz größer oder kleiner gewählt werden.

Durch die Ausgestaltung nach Anspruch 3 ist die Möglichkeit gegeben, die Ansteuerung der Sperrklinken so vorzusehen, daß sie entweder bei erregten Elektromagneten in Sperrstellung stehen oder aber bei nicht erregten Elektromagneten, d.h. dieselben Sperrklinken sind auf beide Steuerungsarten einsetzbar.

Anhand der Zeichnung werden im folgenden Ausführungsbeispiele der Erfindung näher erläutert. Es zeigt:
Fig. 1 in schematischer Draufsicht ein dreiflügeliges Drehkreuz mit Gehäuseteil, Sperrgitter und prinzipieller Anordnung einer Verriegelungseinrichtung in Ruhestellung;
Fig. 2 ein vereinfachtes Schaltschema einer Steuereinrichtung;
Fig. 3 die Verriegelungseinrichtung in vergrößerter Darstellung und in Sperrstellung der beiden Sperrklinken;
Fig. 4 die Verriegelungseinrichtung der Fig. 3 in der Freigabestellung für Linksdrehung;
Fig. 5 die Verriegelungseinrichtung der Fig. 3 in anderer Funktionslage;
Fig. 6 die Verriegelungseinrichtung der Fig. 3 nach Linksdrehung um etwa 60°;
Fig. 7 die Verriegelungseinrichtung der Fig. 3 nach Linksdrehung um 62°;
Fig. 8 eine Verriegelungseinrichtung in Ruhestellung mit einer anderen Anordnung der Tauchankermagnete;
Fig. 9 die Verriegelungseinrichtung der Fig. 8 mit beiden Sperrklinken in Sperrstellung;
Fig. 10 eine weitere Verriegelungseinrichtung in Ruhestellung mit einer weiteren Anordnung der Tauchankermagnete;
Fig. 11 die Verriegelungseinrichtung der Fig. 10 in anderer Funktionsstellung;
Fig. 12 eine Verriegelungseinrichtung in Ruhestellung mit einer weiteren Anordnungsvariante der Tauchankermagnete;
Fig. 13 die Verriegelungseinrichtung der Fig. 12 in einer anderen Funktionsstellung.

Fig. 1 zeigt schematisch eine Sicherheitspersonenschleuse 1, die ein dreiflügeliges Drehkreuz 2 mit drei jeweils um 120° zueinander versetzten, radial zur Drehachse 3 verlaufenden Drehflügeln 4, 5, 6 aufweist. Die Drehflügel 4, 5, 6 bestehen in bekannter Weise aus einzelnen in horizontaler Richtung verlaufenden Rohren oder Stäben, die in der Vertikalen übereinander mit einer Drehwelle 7 verbunden sind und die einen vertikalen Abstand zueinander aufweisen, der etwa dem 1,5-fachen ihres Durchmessers entspricht.

Die Sicherheitspersonenschleuse 1 weist einen Durchgangssektor 8 und einen Sperrsektor 9 auf. Der Durchgangssektor 8 ist radial von einem kreisförmig konkaven Gehäuseteil 10 begrenzt, die einen Zentriwinkel α von etwa 100° aufweist und in geringem radialem Abstand von dem, durch die Drehflügel 4, 5, 6 bestimmten Drehkreis 11 angeordnet ist. Der Sperrsektor 9 ist in bekannter Weise durch ein sektorartiges Sperrgitter 12 definiert, durch welches die Rohre oder Stäbe der Drehflügel beim Drehen des Drehkreuzes 2 hindurchlaufen.

Die Sicherheitspersonenschleuse 1 ist außerdem mit einer Verriegelungseinrichtung 14 versehen, die aus einem Sperrorgan 15 und aus zwei elektromagnetisch steuerbaren Sperrklinken 16, 17 besteht, die über eine periphere Überwachungseinrichtung angesteuert sind.

Das Sperrorgan 15 ist drehstarr mit dem Drehkreuz 2 verbunden und mit einer der Anzahl von Drehflügeln 4, 5, 6 des Drehkreuzes 2 entsprechenden Anzahl von Sperrnocken 18, 19, 20 versehen, die jeweils zwei in entgegengesetzter Richtung wirksame linken Anschlagflächen 18/1, 19/1, 20/1 und rechten Anschlagflächen 18/2, 19/2, 20/2 aufweisen.

Die Sperrklinken 16, 17 sind jeweils außerhalb einer Umlaufbahn 21 der Sperrnocken 18, 19, 20 schwenkbar gelagert und den Anschlagflächen 18/1-18/2, 19/1-19/2, 20/1-20/2 derart zugeordnet, daß die eine Sperrklinke 16 durch ihre Sperrfläche 16/1 mit der linken Anschlagfläche 18/1, 19/1, 20/1 der Sperrnocken 18, 19, 20 eine Drehsperrung in Linksdrehrichtung 22 und die andere Sperrklinke 17 durch ihre Sperrfläche 17/1 im Zusammenwirken mit den rechten Anschlagflächen 18/2, 19/2, 20/2 eines jeweils anderen Sperrnockens 18, 19, 20 eine Drehsperrung in Rechtsdrehrichtung 23 bewirkt. Die Sperrklinken 16, 17 sind des weiteren so angeordnet, daß ihre Sperrflächen 16/1, 17/1 in der jeweiligen Sperrposition in Bezug auf die Drehkreuzachse 3 einen Sperrwinkelabstand γ voneinander haben, der in in den gezeichneten Beispielen etwa 10° größer ist als der Zentriwinkel α des Gehäuseteils 10. Der Sperrwinkelabstand γ ist dabei etwa 2° bis 5° größer als der Winkelabstand δ, den die jeweils linke Anschlagfläche 18/1, 19/1, 20/1 eines Sperrnockens 18, 19, 29 von der jeweils rechten Anschlagfläche 18/2, 19/2, 20/2, des benachbarten Sperrnockens 18, 19, 20 hat. Damit nicht beide Sperrklinken 16, 17 zugleich wirksam werden können, muß der Sperrwinkelabstand γ auf jeden Fall größer sein als der Winkelabstand δ.

Zur Betätigung der Sperrklinken 16, 17 sind zwei federbelastete Tauchankermagnete 24, 25 vorgesehen, die unterschiedlich angeordnet und wirksam sein können. Der in Fig. 3 bis Fig. 13 auf der rechten Seite angeordnete Tauchankermagnet 24 betätigt die Sperrklinke 16 für die Drehsperrung in Linksdrehrichtung 22, und der jeweils auf der linken Seite angeordnete Tauchankermagnet 25 die Sperrklinke 17 für die Drehsperrung in Rechtsdrehrichtung 23. Die beiden Tauchankermagnete 24, 25 werden ihrerseits von einer Schaltungsanordnung mit einem Mikroprozessor angesteuert, der Bestandteil einer Überwachungseinrichtung (Fig. 2) ist, die des weiteren einen das Drehkreuz 2 antreibenden Elektromotor 26 und eine elektromagnetische Bremseinrichtung 27 und als periphere Steuereinrichtungen zwei Ausweisleser 29, 30, einen Positionsgeber 31 sowie mindestens jeweils einen Sensor 32, 33 im Bereich der Zutrittsöffnungen 34, 35 der Sicherheitspersonenschleuse aufweist. Die Ausweisleser 29, 30 sind jeweils außerhalb der Zutrittsöffnungen 34, 35 (Fig. 1) leicht zugänglich angeordnet. Die Sensoren 32, 33 sind gewöhnlich an einer den Gehäuseteil 10 und das Sperrgitter 12 verbindenden Decke (in der Zeichnung nicht dargestellt) angeordnet.

Die völlig gleich gestalteten Sperrklinken 16 bzw. 17 bestehen jeweils aus einem Sperrarm 36 bzw. 37, und aus zwei Kupplungsfingern 38 bzw. 40 bzw. 39, 41, wobei die Kupplungsfinger 38 und 39 jeweils rechtwinklig zu den Kupplungsfingern 40 bzw. 41 verlaufen.

Die unter sich ebenfalls gleich gestalteten Tauchankermagnete 24 bzw. 25 weisen jeweils einen zylindrischen Tauchanker 42 bzw. 43 auf, der zur Kopplung mit den jeweiligen Kupplungsfingern 38,, 40 bzw. 39, 41 einer Sperrklinke 16 bzw. 17 an ihrem freien Ende mit jeweils einer umlaufenden Nut 44 bzw. 45 versehen ist, in die die Kupplungsfinger 38, 40 bzw. 39, 41 formschlüssig eingreifen. Die Anordnung und Lagerung der Sperrklinken 16 bzw. 17 ist so getroffen, daß die Sperrarme 36, 37 wahlweise in die bzw. aus der Umlaufbahn 21 der Sperrnocken 18, 19, 20 geschwenkt werden können.

Durch die bezüglich des Sperrarms 36 bzw. 37 diametrale bzw. rechtwinklige Anordnung der Kupplungsfinger 38, 39 bzw. 40, 41 der jeweiligen Sperrklinke 16, 17 und durch die wahlweise Kopplung des jeweiligen Tauchankers 42 bzw. 43 mit einem der Kupplungsfinger 38, 40 bzw. 39, 41 sind bezüglich des Verhaltens der Verriegelungseinrichtung der Sicherheitspersonenschleuse 1 in stromlosem Zustand der federbelasteten Tauchankermagnete 24 bzw. 25 verschiedene Varianten wählbar.

Wie aus Fig. 3 ersichtlich ist, befinden sich bei Kopplung des Tauchankers 42 bzw. 43 des Tauchankermagneten 24 bzw. 25 mit dem rechtwinklig zum Sperrarm 36 bzw. 37 angeordneten Kupplungsfinger 38 bzw. 39 beide Sperrklinken 16 bzw. 17 bei stromlosem Zustand der Tauchankermagnete 24 bzw. 25 in Sperrstellung. Die in den Fig. 3 bis 13 innerhalb des Sperrorgans 15 verkleinert dargestellte Sicherheitspersonenschleuse 1 befindet sich in Fig. 3 in Ruheposition.

Die Sperrklinken 16, 17 sind auch jeweils mit einer schräg zur Umlaufbahn 21 der Sperrnocken 18, 19, 20 verlaufenden Auslenkflächen 16/2 bzw. 17/2 versehen, durch welche sie beim vorbeidrehen eines Sperrnockens 18, 19, 20 aus ihrer Sperrlage selbsttätig ausgelenkt werden können.

Im Betrieb zieht der rechte Tauchankermagnet 24, wenn eine berechtigte Person die Sicherheitspersonenschleuse 1 von der rechten Zutrittsseite 34 aus betritt, die Sperrklinke 16 aus ihrer Sperrstellung, so daß das Drehkreuz 2 frei nach links drehbar ist (Fig. 4). Das Drehkreuz 2 wird in Linksdrehrichtung 22 gedreht, wobei der gegen die Auslenkfläche 17/2 laufende Sperrnocken 20, wie aus Fig. 5 ersichtlich ist, die Sperrklinke 17 aus ihrer Sperrstellung auslenkt. In Fig. 5 ist die Stellung nach einer Linksdrehung des Drehkreuzes um 45° gezeigt. Falls jedoch eine unberechtigte Person von der vorhandenen Sensorik im Durchgangssektor 8 erfaßt wird, bleibt die Sperrklinke 16 in ihrer in Fig 3 dargestellten Sperrstellung bis der Sperrnocken 18, wie in Fig. 11 dargestellt an ihr anschlägt und das Drehkreuz 2 nach etwa 58° Drehung zum Stillstand kommt. In dieser Position hat die Außenkante 46 der Kreuzflügel 4 von der vertikalen Begrenzungskante 47 des Gehäuseteils 10 einen maximalen Abstand von 130 mm, damit die unberechtigte Person nicht hindurchtreten kann. Der Befehl, der die Sperrklinke in ihrer Sperrstellung hält, kann von einer anderen Quelle, als von der Sensorik geliefert werden. Wenn jedoch eine berechtigte Person passiert, wird die Sperrklinke 16 ausgeschwenkt und die Linksdrehung des Drehkreuzes 2 nicht behindert.

Nach jedem Stop des Drehkreuzes 2 in einer durch eine der Sperrklinken 16, 17 bewirkten Sperrstellung erfolgt die motorische Drehung des Drehkreuzes in die nächst mögliche Ruhestellung.

Wie aus Fig. 6 zu erkennen ist, ist bei einer Linksdrehung des Drehkreuzes um 60° ein Einfallen bzw. Sperren einer der eiden Sperrklinken 16 bzw. 17 nicht möglich. Erst nach einer Linksdrehung des Drehkreuzes 2 um ca. 62° fällt die Sperrklinke 17 in ihre Sperrstellung, also in ihre Ausgangslage bei stromlosem Zustand des linken Tauchankermagnetes 25 zurück und sperrt das Drehkreuz 2 gegen Rechtsdrehung 23, so daß das Zurückdrehen des Drehkreuzes 2 nicht mehr möglich ist (Fig. 7).

Nach Fig. 7 beträgt in dieser Sperrstellung in Rechtsdrehrichtung 23, nach einer Linksdrehung 22 um 62° der Abstand b zwischen der vertikalen Außenkante 46 des Drehflügels 4 zur vertikalen Begrenzungskante 47 der Gehäuseteils 10 auch maximal 130 mm, damit eine nichtberechtigte Person nicht mehr auf dieser Seite eintreten kann. Nach Einfallen der Sperrklinke 17 in diese Sperrposition gegen Rechtsdrehung 23 des Drehkreuzes 2 ist die Passage einer Person praktisch vollzogen. Eine Meldung des Durchtritts an die Überwachungseinheit bewirkt die Unterbrechung der Stromzufuhr zum Tauchankermagneten 24. Der Sperrarm 36 der Sperrklinke 16 fällt zunächst auf den Sperrnocken 18 und nach weiterer Linksdrehung des Drehkreuzes 2 bis zu dessen Ruhestellung nach einem Gesamtlinksdrehwinkel von 120° fällt die Sperrklinke 16 in ihre Ausgangslage, d.h. in Sperrstellung, zurück. Die Meldung des Durchtritts erfolgt dann, wenn die Sperrklinke 17 hinter dem Sperrnocken 20 in Sperrstellung gefallen und somit das Drehkreuz 2 gegen Rückdrehung gesperrt ist.

Eine Anordnungsvariante für die Tauchankermagnete 24, 25 ist aus Fig. 8 und Fig. 9 ersichtlich. Bei dieser Anordnung der Tauchankermagnete 24, 25 sind deren Tauchanker 42, 43 über ihre Nuten 44, 45 mit den Kupplungsfingern 40, 41 der Sperrklinken 16, 17 gekoppelt, so daß sich die Sperrklinken 16,. 17 bei stromlosem Zustand der Tauchankermagnete 24, 25 in ausgeschwenkter, d.h. nicht sperrender Stellung, befinden. Das Drehkreuz 2 ist demzufolge in beiden Drehrichtungen 22 bzw. 23 frei drehbar. Um den gleichen Ausgangszustand, nämlich eine permanente Sperrung in beiden Richtungen, wie bei der Anordnung gemäß Fig. 3 zu erreichen, sind die beiden Tauchankermagnete 24, 25 gemäß der Darstellung in Fig. 9 in den bestromten Zustand zu versetzen. Dies kann dann der Fall sein, wenn eine unberechtigte Person den Durchgangssektor 8 betritt. Das Drehkreuz 2 ist in beiden Richtungen nach etwa 58° Drehung gesperrt.

Wenn eine berechtigte Person die Sicherheitspersonenschleuse 1 durch die Zutrittsöffnung 34 oder 35 betritt, wird je nach Durchgangsrichtung die Erregung eines Zugankermagneten 24, 25 in der Weise vorgenommen, daß nach einer Drehung von etwa 62° eine Rückwärtsdrehung des Drehkreuzes 2 durch die betätigte Sperrklinke 16 oder 17 verhindert wird.

In Fig. 10 und Fig. 11 ist eine weitere Anordnungsvariante der Tauchankermagnete 24, 25 gezeigt, bei der der Tauchankermagnet 24 über die Nut 44 seines Tauchankers 42 mit dem dem Sperrarm 36 gegenüberliegenden Kupplungsfinger 40 der Sperrklinke 16 gekoppelt ist und der Tauchankermagnet 25 über die Nut 45 seines Tauchankers 43 mit dem rechtwinklig zum Sperrarm 37 stehenden Kupplungsfinger 39 der Sperrklinke 17. Zur Freigabe in Linksdrehrichtung 22 des Drehkreuzes 2 ist der Tauchankermagnet 24 stromlos, während zur Freigabe in Rechtsdrehrichtung 23 der Tauchankermagnet 25 bestromt ist, so daß sich in diesen Fällen die jeweilige Sperrklinke 16 bzw. 17 in ausgeschwenkter, nicht sperrender Stellung befindet.

Bei dieser Anordnung der Tauchankermagnete 24, 25 ist im Ruhezustand die Drehung des Drehkreuzes 2 in Linksdrehrichtung 22 immer frei und in Rechtsdrehrichtung 23 gesperrt. Durch gleichzeitige Bestromung beider Tauchankermagnete 24, 25 wird die freie Drehrichtung umgekehrt, da dann die Sperrklinke 16 in Sperrstellung steht und die Sperrklinke 17 ausgeschwenkt ist.

Betritt im Ruhezustand eine unberechtigte Person den Durchgangssektor 8 über die Zutrittsöffnung 34 von rechts, so wird der Tauchankermagnet 24 bestromt und damit eine Linksdrehung 22 des Drehkreuzes 2 nur bis zum Anschlag der linken Anschlagfläche 18/1 des Sperrnockens 18 am Sperrarm 36, also lediglich um 58° möglich. Bei dieser Linksdrehung 22 wird der Sperrarm 37 vom Sperrnocken 20 radial ausgelenkt werden. Durch die Sperrung des Sperrorgans 15 in Linksdrehrichtung 22 kann die Sperrklinke 17 aber nicht in Sperrstellung zurückfallen, sondern sie liegt auf dem Sperrnocken 20 auf dessen Außenseite auf. Das Drehkreuz 2 ist damit in Rechtsdrehrichtung 23 zurückdrehbar, so daß die Sicherheitspersonenschleuse 1 von der unberechtigten Person durch die Zutrittsöffnung 34 wieder zu verlassen ist.

In den Fig. 12 und 13 ist noch eine weitere Anordnungsvariante gezeigt, bei der der Tauchankermagnet 24 über die Nut 44 seines Tauchankers 42 mit dem rechtwinklig zum Sperrarm 36 stehenden Kupplungsfinger 38 der Sperrklinke 16 gekoppelt ist und der Tauchanker 25 über die Nut 45 seines Tauchankers 43 mit dem dem Sperrarm 37 gegenüberstehenden Kupplungsfinger 41 der Sperrklinke 17.

Bei dieser Anordnung ist im Ruhezustand die Drehung des Drehkreuzes 2 in Rechtsdrehrichtung 23 immer frei und in Linksdrehrichtung 22 gesperrt. Analog zum Beispiel der Fig. 10 und 11 läßt sich durch die gleichzeitige Bestromung der beiden Tauchankermagnete 24, 25 die Freigabe in entgegengesetzter Drehrichtung erreichen.

In unbestromtem Zustand der Tauchankermagnete 24 und 25 ist die Sperrklinke 16 für Linksdrehung in Sperrstellung und die Sperrklinke 17 für Rechtsdrehung in ausgeschwenkter, also unwirksamer Stellung (Fig. 12).

Wenn jedoch im Ruhezustand eine unberechtigte Person den Durchgangssektor 8 über die Zutrittsöffnung 35 betritt, wird der Tauchankermagnet 25 bestromt und damit eine Rechtsdrehung 23 des Drehkreuzes 2 nur um 58° bis zum Anschlag des Sperrnockens 19 mit seiner rechten Anschlagfläche 19/2 am Sperrarm 37 möglich. Bei dieser Rechtsdrehung 23 wird die Sperrklinke 16 vom Sperrnocken 20 radial ausgelenkt. Durch die Drehbegrenzung des Sperrorgans 15 kann die Sperrklinke 16 nicht in Sperrstellung zurückfallen, sondern sie liegt auf dem Sperrnocken 20 auf dessen Außenseite auf. Das Drehkreuz 2 ist damit in Linksdrehrichtung 22 zurückdrehbar, so daß der Durchgangssektor 8 von der unberechtigten Person durch die Zutrittsöffnung 35, durch welche sie eingetreten ist, wider zu verlassen ist.

Die vorstehend beschriebenen Beispiele zeigen, daß mit den erfindungsgemäßen Anordnungen der beiden Sperrklinken 16, 17 und ihrer Tauchankermagnete 24, 25 und deren Zusammenwirken mit dem Sperrorgan 15 in einfacher Weise und mit geringem Aufwand sehr effektive Durchgangskontrollen verschiedener Art durchgeführt werden können und daß die Umstellung der Verriegelungseinrichtung auf unterschiedliche Sperrverhalten mit den gleichen Einzelteilen sehr einfach durchführbar ist. Es liegt auch auf der Hand, daß das Ansteuern der Sperrelemente zum Zwecke des Sperrens oder Freigebens des Drehkreuzes nicht an bestimmte Steuerprogramme gebunden ist.

## Patentansprüche

1. Sicherheitspersonenschleuse mit einem durch einen Durchgangssektor und einen Sperrsektor drehenden, wenigstens drei Kreuzflügel aufweisenden, wahlweise in einer oder in beiden Richtungen drehbaren Drehkreuz, das am Ende jeder Personenpassage durch einen mechanischen oder elektrischen betrieb in eine definierte Ruhestellung drehbar ist und bei der Durchgangssektor radial von einem feststehenden Gehäuseteil begrenzt ist, der sich über einen Zentriwinkel erstreckt, welcher etwa gleich groß ist wie oder kleiner ist als der Winkelabstand zweier aufeinander folgender Kreuzflügel, wobei zur Steuerung einer die Drehung des Drehkreuzes freigebenden bzw. sperrenden Verriegelungseinrichtung, eine elektronische Steuereinheit mit peripheren Überwachungseinrichtungen vorgesehen ist, und wobei die Verriegelungseinrichtung ein mit dem Drehkreuz starr verbundenes Sperrorgan aufweist, das mit mehreren gegensinnig sperrenden beschlagflächen versehen ist, denen zwei elektromagnetisch steuerbare Sperrklinken zugeordnet sind, die jeweils eine Auslenkfläche aufweisen und die jeweils mit einer Sperrfläche in einer Drehrichtung sperrend an einer der beschlagflächen anliegen können,
**dadurch gekennzeichnet**,
daß das Sperrorgan (15) das mit einer der Anzahl der Kreuzflügel (4, 5, 6) des Drehkreuzes (2) entsprechenden Anzahl von Sperrnocken (18, 19, 20) mit jeweils zwei in entgegengesetzten Richtungen wirksamen linken und rechten beschlagflächen (18/1, 18/2, 19/1, 19/2, 20/1, 20/2) versehen ist,
- daß die außerhalb der Umlaufbahn (21) und/oder außerhalb der Drehebene der Sperrnocken (18, 19, 20) gelagerten Sperrklinken (16, 17) so angeordnet sind, daß ihre Sperrflächen (16/1, 17/1) in ihrer jeweiligen Sperrposition in Bezug auf die Drehkreuzachse (3) einen Sperrwinkelabstand (γ) voneinander haben, der größer ist als der Winkelabstand (δ) der bezüglich ihrer Sperrichtung einander entgegengesetzten Anschlagflächen (20/2, 18/1; 19/2, 20/1; 18/2, 19/1) der beiden den Sperrelementen (16, 17) jeweils am nächsten stehenden Sperrnocken (18, 19, 20) und
- daß dieser Sperrwinkelabstand (γ) sowie der Winkelabstand (δ) der Anschlagflächen (20/2, 18/1; 19/2, 20/1; 18/2, 19/1) der Sperrnocken (18, 19, 20) und der Zentriwinkel (α) des Gehäuseteils (10) so aufeinander abgestimmt sind, daß jeweils in der durch ein Sperrelement (16, 17) in der einen oder anderen Durchgangsrichtung verursachten Sperrstellung des Drehkreuzes (2) zwischen der jeweils ausgangsseitigen Begrenzungskante (47 bzw. 50) des Gehäuseteils (10) und dem jeweils benachbarten Kreuzflügel (4, 5, 6), der den Durchgangssektor (8) gerade passiert hat, jeweils ein Türspalt von maximal 130 mm Breite entstehen kann.

2. Sicherheitspersonenschleuse nach Anspruch 1, dadurch gekennzeichnet, daß der Größenunterschied zwischen dem Sperrwinkelabstand (y) und dem Winkelabstand (δ) der Anschlagflächen (20/2, 18/1; 19/2, 20/1; 18/2, 19/1) der den Sperrelementen jeweils am nächsten stehenden Sperrnocken (18, 19, 20) bei einem Drehkreuzdurchmesser von etwa 1,5 m etwa 2° bis 5° beträgt.

3. Sicherheitspersonenschleuse nach Anspruch 1 oder 2, dadurch gekennzeichnet, daß die als Sperrklinken (16, 17) ausgebildeten Sperrelemente jeweils zwei in Bezug auf ihre Lagerachsen um etwa 90° zueinander versetzte Kupplungsfinger (38, 39, 40, 41) aufweisen, durch welche sie jeweils wahlweise mit einem Anker (42, 43) eines Elektromagneten (24, 25) wahlweise kuppelbar sind.

## Claims

1. Security personnel gate with a turnstile rotating through a passing sector and a blocking sector, comprising at least three turnstile arms and able to rotate optionally in one or in both directions, which turnstile, at the end of each personnel passage, can be rotated by a mechanical or electrical drive into a definite inoperative position and in the passage sector is limited radially by a stationary housing part, which extends over an angle at the centre, which is approximately the same size as or smaller than the angular distance between two successive turnstile arms, an electronic control unit with peripheral monitoring devices being provided for controlling a locking device blocking or releasing the rotation of the turnstile, and the locking device comprising a blocking member rigidly connected to the turnstile, which is provided with a plurality of stop faces blocking in opposite directions, with which are associated two electromagnetically controllable locking pawls, which each comprise a deflection surface and may each bear by a blocking surface, blocking in one direction of rotation, against one of the stop faces, characterised in that the blocking member (15) is provided with a number of blocking cams (18, 19, 20) each with two left-hand and right-hand stop faces (18/1, 18/2, 19/1, 19/2, 20/1, 20/2), acting in opposite directions and corresponding to the number of turnstile arms (4, 5, 6) of the turnstile (2),
- that the locking pawls (16, 17) mounted outside the circular path (21) and/or outside the plane of rotation of the blocking cams (18, 19, 20) are arranged so that in their respective blocking position, wits respect to the turnstile shaft (3), their blocking surfaces (16/1, 17/1) are at a blocking angular distance (γ) from each other, which is greater than the angular distance (δ) of the stop faces (20/2, 18/1; 19/2, 20/1; 18/2, 19/1) facing in opposite directions with respect to their blocking direction, of the two blocking cams (18, 19, 20) respectively closest to the blocking members (16, 17) and
- that this blocking angular distance (γ) as well as the angular distance (δ) of the stop faces (20/2, 18/1; 19/2, 20/1; 18/2, 19/1) of the blocking cams (18, 19, 20) and of the angle at the centre (α) of the housing part (10) are adapted to each other so that in each case in the blocked position of the turnstile (2) caused by a blocking member (16, 17) in one or other direction of passage, between the respective boundary edge (47, 50) on the outlet side of the housing part (10) and the respective adjacent turnstile arm (4, 5, 6), which has just passed the passage sector (8), a door gap having maximum width of 130 mm may exist in each case.

2. Security personnel gate according to Claim 1, characterised in that the difference in size between the blocking angular distance (γ) and the angular distance (δ) of the stop faces (20/2, 18/1; 19/2, 20/1; 18/2, 19/1) of the blocking cams (18, 19, 20) respectively closest to the blocking members, for a turnstile diameter of approximately 1.5 m, amounts to approximately 2° to 5°.

3. Security personnel gate according to Claim 1 or 2, characterised in that the blocking members constructed as locking pawls (16, 17) each comprise two coupling fingers (38, 39, 40, 41) offset by approximately 90° with respect to each other, with respect to their bearing axes, by which they can be connected optionally respectively optionally to an armature (42, 43) of an electromagnet (24, 25).

## Revendications

1. Tourniquet de contrôle pour le passage de personnes, comprenant un tourniquet avec au moins trois branches en étoile qui peut être tourné au choix dans une direction ou dans les deux directions, par un secteur de passage et un secteur de blocage, et amené à la fin de chaque passage d'une personne par un mécanisme d'entraînement mécanique ou électrique, dans une position de repos définie, et dont le secteur de passage est radialement délimité par un élément de carter fixe qui s'étend sur un angle au centre sensiblement égal ou inférieur à l'intervalle angulaire entre deux branches d'étoile consécutives, une unité de commande électronique avec des dispositifs de surveillance périphériques étant prévue pour la commande d'un système de verrouillage qui libère ou bloque la rotation du tourniquet, et le système de verrouillage comprenant un organe d'arrêt solidaire du tourniquet et muni de plusieurs surfaces d'arrêt qui assurent le blocage dans des sens opposés et auxquelles sont associés deux cliquets d'arrêt à commande électromagnétique munis chacun d'une surface de déviation et pouvant s'appliquer respectivement avec une surface d'arrêt contre l'une des surfaces d'arrêt de manière à assurer le blocage dans l'une des directions de rotation, **caractérisé en ce** que l'organe de blocage (15) est équipé d'une pluralité de saillies d'arrêt (18, 19, 20) correspond au nombre des branches en étoile (4, 5, 6) du tourniquet (2) avec respectivement deux surfaces d'arrêt gauche et droite (18/1, 18/2, 19/1, 19/2, 20/1, 20/2) agissant dans des directions opposées, que les cliquets d'arrêt (16, 17) montés à l'extérieur de la trajectoire 21 et/ou à l'extérieur du plan de rotation des saillies d'arrêt (18, 19, 20) sont disposés de telle façon que, dans leur position de blocage respective, leurs surfaces de blocage (16/1, 17/1) présentent par rapport à l'axe de rotation (3) du tourniquet une distance angulaire de blocage (τ) qui est plus grande que la distance angulaire (δ) entre les surfaces d'arrêt (20/2, 18/1; 19/2, 20/1; 18/2, 19/1) des deux saillies d'arrêt (18, 19, 20) les plus proches des éléments de blocage (16, 17), opposées quant à leur direction de blocage, et que cette distance angulaire de blocage (τ) ainsi que la distance angulaire (δ) des surfaces d'arrêt (20/2, 18/1; 19/2, 20/1; 18/2, 19/1) des saillies d'arrêt (18, 19, 20) et l'angle au centre (α) de l'élément de carter (10) sont adaptés les uns aux autres de telle façon que, dans la position de blocage du tourniquet (2) respectivement déterminée par un élément de blocage (16, 17) dans l'une ou l'autre direction de passage, un jeu de porte d'une largeur maximale de 130 mm peut apparaître entre le bord périphérique (47 et respectivement 50) de l'élément de carter (10) respectivement situé du côté sortie et la branche d'étoile (4, 5, 6) respectivement voisine qui vient juste de franchir le secteur de passage (8).

2. Tourniquet de contrôle pour le passage de personnes selon la revendication 1, caractérisé en ce que la différence de grandeur entre la distance angulaire de blocage (τ) et la distance angulaire (δ) des surfaces d'arrêt (20/2, 18/1; 19/2, 20/1; 18/2, 19/1) des saillies d'arrêt (18, 19, 20) respectivement les plus proches des éléments de blocage, est d'environ 2° à 5° pour un diamètre du tourniquet d'environ 1,5 m.

3. Tourniquet de contrôle pour le passage de personnes selon l'une des revendications 1 ou 2, caractérisé en ce que les éléments de blocage conformés en cliquets d'arrêt (16, 17) comportent chacun deux doigts d'accouplement (38, 39, 40, 41) décalés d'environ 90° par rapport à leurs axes de fixation, par lesquels ils peuvent être couplés au choix avec respectivement un induit (42, 43) d'un électro-aimant (24, 25).
